# EUROPÄISCHE PATENTSCHRIFT

(11) **EP 1 410 114 B1**
(45) Veröffentlichungstag und Bekanntmachung des Hinweises auf die Patenterteilung: **20.09.2006**
(21) Anmeldenummer: 01938226.6
(22) Anmeldetag: 16.05.2001
(51) Int. Cl.: G05B 9/02, B61B 12/06, H02H 7/00

(54) **ANTRIEBSANLAGE MIT EINRICHTUNG ZUM GEREGELTEN UND/ODER MODULIERTEN ABSTEUERN UND STILLSETZEN EINER SEILBAHN**
DRIVE UNIT COMPRISING A DEVICE FOR THE CONTROLLED AND/OR MODULATED GRADUAL SLOW-DOWN AND SHUT-DOWN OF A FUNICULAR
UNITE D'ENTRAINEMENT D'UN TELEPHERIQUE AVEC DISPOSITIF DE DECONNEXION ET D'ARRET REGULES ET/OU MODULES

(30) Priorität: 18.05.2000 IT BZ000025
(43) Veröffentlichungstag der Anmeldung: 21.04.2004
(73) Patentinhaber: High Technology Investments B.V., 2451 VW Leimuiden (NL)
(72) Erfinder: PABST, Otto, I-39037 Rio Pusteria (IT); ERHARTER, Nikolaus, I-39038 San Candido (IT)
(74) Vertreter: Faraggiana, Vittorio
(86) Internationale Anmeldenummer: PCT/EP2001/005620
(87) Internationale Veröffentlichungsnummer: WO 2001/088637

(56) Entgegenhaltungen:
- GB-A- 2 111 326
- US-A- 5 856 712
- PATENT ABSTRACTS OF JAPAN vol. 016, no. 270 (M-1266), 17. Juni 1992 (1992-06-17) & JP 04 066362 A (ANZEN SAKUDOU KK), 2. März 1992 (1992-03-02)

## Beschreibung

Die vorliegende Erfindung bezieht sich auf eine Antriebsanlage mit Einrichtung zum geregelten und/oder modulierten Absteuern und Stillsetzen einer Seilbahn gemäß dem Oberbegriff des Anspruchs 1.

Bei Anlagen dieser Art wird häufig eine Lösung gesucht, bei der es nicht erforderlich sein soll, ein Untersetzungsgetriebe, Antrieb und Antriebscheibe zu verwenden, und daher keine Kraftübertragung von einem Antrieb auf ein Getriebe vorhanden sein soll. Überdies wird ständig versucht, die Anzahl von bewegten Teilen und Verschleißteilen verringern. Die Wartung soll möglichst wenig aufwendig sein und die Lärmentwicklung begrenzt sein. Der Wirkungsgrad sollte mit einem hohen cosϕ groß und die Netzverschmutzung möglich klein sein.

Um diese Ergebnisse zu erhalten, wurden in der letzten Zeit an Seilbahnanlagen Direktantriebe ausgeführt, d.h. Anlagen bei denen keine Untersetzungsgetriebe erforderlich werden.

Derartige Systeme sind z.B aus den Druckschriften JP 04 066 362, GB 2 111 326 und US 5 856 712 bekannt.

Der Nachteil einer solchen Anlage besteht darin, dass rotierende Massen fehlen, die daher ein ganz verschiedenes Bremsverhalten der Anlage gegenüber den herkömmlichen Anlagen ausüben. Bei steilen Seilbahnen und Anlagen mit großer Stundenleistung kann es durch die fehlenden rotierenden Massen zu einer sehr hohen Eigenverzögerung kommen, sodass die von der Norm vorgegebenen maximalen Bremsverzögerungen mit Last bergwärts nicht mehr eingehalten werden können.

Es bestehen nun mehrere Möglichkeiten dieses Problem zu lösen:
- Es kann die Masse der Antriebsscheibe so stark vergrößert werden, dass die Eigenverzögerung wieder die geforderten Werte erreicht.
- Man kann ein ein- oder mehrstufiges Zwischengetriebe zwischen Motor und Antriebscheibe schalten, wobei man jedoch keinen echten Direktantrieb mehr hätte.

Die Aufgabe der vorliegenden Erfindung ist daher die, die durch die Direktantriebe gegebenen Probleme zu lösen und die Bremsung, beispielsweise bei Ausfall der Energiezufuhr derart zu gestalten, dass eine Bremsstrecke mit einer durch die Norm vorgeschriebene Höchstgeschwindigkeit erhalten wird, ohne dass zusätzliche Trägheitsmassen oder Schwungmassen vorgesehen werden müssten.

Diese Aufgabe wird erfindungsgemäß in einer Antriebsanlage mit geregeltem Absteuern und Stillsetzen einer Seilbahn mit den Merkmalen des kennzeichnenden Teils des Anspruchs 1 gelöst.

So kann nach Anspruch 1 die Verzögerung der Anlage aktiv beeinflusst werden, indem der Anlage selbst Energie zugeführt wird, damit sie geschwindigkeitsabhängig abgesteuert und der Anhalteweg/Stillsetzweg durch den Motor vorgegeben wird. Beim Anhalten bzw. Stillsetzen der Anlage wird von der Steuerung bzw. Regelung unterschieden, ob die Anlage bergwärts (motorisch) oder talwärts (generatorisch) fördert.

Bei motorischem Betrieb wird die Anlage nach folgendem Schema stillgesetzt:
- Stillsetzen der Anlage mit dem Nothaltantriebsmotor, der ohne Probleme in Betrieb ist, solange das Netz Energie liefert,
- bei Ausfall der Energiezufuhr (Netz, Generator) wird die für die Absteuerung bzw. Abschaltung der Anlage notwendige Energie aus einer unabhängigen Energiequelle entnommen und der Motor setzt die Anlage nach einer durch Speisung seitens der unabhängigen Energiequelle vorgegebenen Rampe still,
- in einer unter Sicherheitsüberlegungen bevorzugten Ausführungsform können diese Energiequelle und die entsprechende Regelung redundant oder auch derart ausgeführt werden, dass beispielsweise bei Nichtfunktionieren einer der Energiequellen die andere Energiequelle zum Wirken kommt,
- in Anwesenheit einer Mindestgeschwindigkeit fällt dann die normale Betriebsbremse ein.

Weitere Merkmale und Einzelheiten der erfindungsgemäßen Anlage gehen aus der folgenden Beschreibung von zwei bevorzugten, in der beigefügten Zeichnung dargestellten Ausführungsformen hervor. Es zeigen,
- Figur 1: einen Schaltplan einer erfindungsgemäßen Anlage in einer ersten Ausführungsform, und
- Figur 2: einen Schaltplan einer erfindungsgemäßen Anlage in einer zweiten in redundanter Ausführung vorgesehenen Ausführungsform.

In Figur 1 ist mit der Bezugsziffer 1 im allgemeinen ein Schaltplan einer Einrichtung einer Antriebsanlage zum geregelten Absteuern und Stillsetzen einer Seilbahn angegeben.

Die Einrichtung 1 ist mit einem Drehstromnetz 2 über einen Hauptschalter 3 verbunden. Die Einrichtung 1 umfasst einen Frequenzwandler 4, der durch einen Regler gesteuert wird. Der Regler 5 ist über eine Leitung 6 mit dem Ausgang des Frequenzwandlers 4 und mit dem Eingang 7 des Frequenzwandlers verbunden. Er ist überdies über eine Leitung 8 mit Vorrichtungen verbunden, welche die Geschwindigkeit, die Bremsung usw. der Antriebsanlage erfassen.

Der Frequenzwandler 4 ist überdies strommäßig mit einem Frequenzwandler 10, der gegenüber dem Frequenzwandler 4 umgekehrt ist und gleichfalls durch einen Regler 11 überwacht und wie der Regler 8 versorgt wird, und mit einem Motor 12 unter Zwischenschaltung eines Schalters 13 verbunden. Der Motor 12 ist direkt mit einem Antrieb 14 der Antriebsanlage verbunden. Der Antrieb 14 ist über eine Rückkopplungsleitung 15 mit dem Regler 11 verbunden.

Gemäß der Erfindung ist zwischen dem Frequenzwandler 4 und dem Frequenzwandler 10 ein Schalter 16 unter Zwischenschaltung eines Kondensators vorgesehen, nach welchem eine Abzweigung 18 vorgesehen ist, die mit einer elektrischen Stromquelle 19 verbunden ist. Diese kann zweckmäßiger Weise in eine ladbare Batterie oder ein Kondensatorsatz herkömmlicher Art sein. Nach der Abzweigung 18 ist ein Kondensator 20 vorgesehen.

In Figur 2 sind Teile, die mit jenen in Figur 1 angegebenen zusammenfallen, mit denselben Bezugsziffern versehen und werden nicht weiter beschrieben.

In der schon unter Bezugnahme auf Figur 1 angegebenen Leitung ist nach dem Kondensator 17 ein Doppelschalter 22 eingebracht, der eine Leitung 32 kontaktiert, die mit einem Frequenzwandler 24 unter Zwischenschaltung eines Kondensators 25 verbunden ist. Zwischen dem Doppelschalter 22 und dem Kondensator 25 ist von der Leitung eine Abzweigung 30 angesetzt, die mit einer Energiequelle 31 verbunden ist, die nach der Art von jener 19 des ersten Ausführungsbeispieles ist und daher nicht weiter erläutert wird. In der Leitung 9 ist immer nach dem Kondensator 17 ein Schalter 29 vorgesehen, der unabhängig vom Doppelschalter 22 wirkt und eine Leitung 26 kontaktiert, die mit einem Frequenzwandler 27 unter Zwischenschaltung eines Kondensators 28 verbunden ist. Zwischen dem Doppelschalter 22 und dem Kondensator 28 ist an der Leitung 26 eine Abzweigung 40 angebracht, die mit einer zweiten Energiequelle 24 verbunden ist, die derselben Art ist wie jene 19 des ersten Ausführungsbeispieles und daher nicht weiter erläutert wird.

Der Frequenzwandler 24 ist mit einem Elektromotor 34, synchroner oder asynchroner Art, verbunden, während der Frequenzwandler 27 über einen Schalter 33 mit demselben Elektromotor 34 verbunden ist.

Der Elektromotor 34 betätigt einen in 35 schematisch dargestellten Antrieb.

Der Frequenzwandler 24 wird durch einen Regler 36 beeinflusst, während der Frequenzwandler 27 durch einen Regler 37 im übrigen nach der Art des Reglers 8 beeinflusst wird.

Für beide Ausführungsformen wird die elektrische Energiequelle derart bemessen sein, dass Zusatzenergie bei Ausfall des Netzstromes gemäß einer derartigen Rampe geliefert wird, dass nicht eine Höchstverzögerung überschritten wird, die mit einem Wert vorgeschrieben ist, der für jede verschiedene Art von Anlage sich ändert, beispielsweise 1,25 m/s² für ständig bewegte Anlagen.

## Patentansprüche

1. Antriebsanlage mit Einrichtung zum geregelten und/oder moduliertem Absteuern und Stillsetzen einer Seilbahn, umfassend einen mit dem Antrieb der Seilbahn verbundenen Elektromotor (12; 34), wobei ein Stromnetz (2) elektrisch mit dem Motor verbunden ist, **dadurch gekennzeichnet, dass** sie umfasst:
einen ersten zwischen dem Motor (12; 34) und dem Anschluss des Netzes (2) angeordneten Frequenzwandler (4), einen ersten Regler (5), der mit dem Ausgang des ersten Frequenzwandlers (4), dem Eingang des ersten Frequenzwandlers (4), mit einer mit Vorrichtungen zur Erfassung der Betriebsweise der Seilbahnanlage verbundenen Leitung (8), und mit mindestens einem zweiten Frequenzwandler (10; 24, 27) verbunden ist, wobei der Ausgang des mindestens einen zweiten Frequenzwandlers (10; 24, 27) mit dem Elektromotor (12) verbunden ist, wobei zwischen dem ersten (4) und mindestens dem zweiten Frequenzwandler (10; 24, 27) mindestens eine Zuleitung einer Stromenergiequelle abgezweigt ist, die für eine vorbestimmte Zeit eingreift, wobei vor der Abzweigung ein Wechselschalter (16; 22, 29) eingebracht ist, der bei Stromausfall oder durch das Brems- oder Stillsetzprogramm der Anlage in Offenstellung gesteuert wird.

2. Anlage nach Anspruch 1, **dadurch gekennzeichnet, dass** die Energiequelle eine Batterie ist.

3. Anlage nach Anspruch 1, **dadurch gekennzeichnet, dass** die Energiequelle ein Kondensatorensatz ist.

4. Anlage nach Anspruch 1, **dadurch gekennzeichnet, dass** der Elektromotor ein Synchronmotor ist.

5. Anlage nach Anspruch 1, **dadurch gekennzeichnet, dass** der Elektromotor ein Asynchronmotor ist.

6. Anlage nach den vorstehenden Ansprüchen, **dadurch gekennzeichnet, dass** die abgezweigte Energiequelle derart bemessen ist, dass die Stromzufuhr derselben einer Rampe entspricht, welche die Laufgeschwindigkeit der Seilbahn unterhalb einer Höchstverzögerung für die Bremsung bringt.

## Claims

1. A drive unit comprising a device for the controlled and/or modulated gradual slow-down and shut-down of a funicular, comprising an electric motor (12; 34) connected to the funicular drive, an electric network (2) being electrically connected to the motor, **characterised in that** it comprises a first frequency converter (4) disposed between the motor (12; 34) and the network connection (2), a first regulator (5) connected to the output of the first frequency converter (4), to the input of the first frequency converter (4), with a line (8) connected to devices for detecting the operation of the funicular railway, and to at least one second frequency converter (10; 24, 27), the output of the at least one second frequency converter (10; 24, 27) being connected to the electric motor (12), between the first (4) and the at least one second frequency converter (10; 24, 27) being branched off at least one supply from an electric energy source adapted to intervene over a predetermined period of time, a switch (16; 22, 29) being connected upstream of said branching-off or shunt, which switch is adapted to be driven to the open position in case of lack of current by the braking or shut-down program of the funicular railway.

2. A drive unit as claimed in claim 1, **characterised in that** the source of energy is a battery.

3. A drive unit as claimed in claim 1, **characterised in that** the source of energy is a block of capacitors.

4. A drive unit as claimed in claim 1, **characterised in that** the electric motor is a synchronous electric motor.

5. A drive unit as claimed in claim 1, **characterised in that** the electric motor is an asynchronous electric motor.

6. A drive unit as claimed in the preceding claims, **characterised in that** the source of branching-off energy is such sized that its supply corresponds to a ramp bringing the sliding speed of the funicular under a maximum slowing-down for braking.

## Revendications

1. Unité d'entraînement d'un téléphérique avec dispositif de déconnexion et d'arrêt régulés et/ou modulés, comprenant un moteur électrique (12; 34) relié à l'entraînement du téléphérique, un réseau électrique (2) étant électriquement connecté au moteur, **caractérisée en ce qu'**elle comporte un premier convertisseur de fréquence (4) disposé entre le moteur (12; 34) et le branchement du réseau (2), un premier régulateur (5) connecté à la sortie du premier convertisseur de fréquence (4), à l'entrée du premier convertisseur de fréquence (4), avec une ligne (8) reliée à des dispositifs détecteurs du fonctionnement de l'installation du téléphérique, et au moins à un deuxièmes convertisseur de fréquence (10; 24, 27), la sortie dudit au moins deuxième convertisseur de fréquence (10; 24, 27) étant reliée au moteur électrique (12), entre le premier (4) et ledit au moins deuxième convertisseur de fréquence (10; 24, 27) étant dérivée au moins une alimentation d'une source d'énergie électrique apte à intervenir pendant une période de temps prédéterminée, un commutateur (16; 22, 29) étant inséré à l'amont de ladite dérivation, ce commutateur étant apte à être commandé pour son ouverture en cas de manque de courant par le programme de freinage ou d'arrêt de l'unité.

2. Unité selon la revendication 1, **caractérisée en ce que** la source d'énergie est une batterie.

3. Unité selon la revendication 1, **caractérisée en ce que** la source d'énergie est un bloc de condensateurs.

4. Unité selon la revendication 1, **caractérisée en ce que** le moteur électrique est un moteur électrique synchrone.

5. Unité selon la revendication 1, **caractérisée en ce que** le moteur électrique est un moteur électrique asynchrone.

6. Unité selon les revendications précédentes, **caractérisée en ce que** la source d'énergie de dérivation est dimensionnée de telle sorte que l'alimentation de celle-ci correspond à une rampe amenant la vitesse de glissement du téléphérique au-dessous d'une décélération maximum pour le freinage.
